# EUROPÄISCHE PATENTSCHRIFT

(11) **EP 0 273 441 B1**
(45) Veröffentlichungstag und Bekanntmachung des Hinweises auf die Patenterteilung: **05.06.1991**
(21) Anmeldenummer: 87119301.7
(22) Anmeldetag: 29.12.1987
(51) Int. Cl.: E21D 9/12

(54) **Verfahren zur Beseitigung von Abraum**
Process for discharging spoils
Procédé d'évacuation de déblai

(30) Priorität: 31.12.1986 DE 3644818
(43) Veröffentlichungstag der Anmeldung: 06.07.1988
(73) Patentinhaber: Schlecht, Karl, Dipl.-Ing., D-7000 Stuttgart 70 (DE)
(72) Erfinder: Schlecht, Karl, Dipl.-Ing., D-7000 Stuttgart 70 (DE)
(74) Vertreter: Wolf, Eckhard, Dr.-Ing.

(56) Entgegenhaltungen:
- DE-A- 2 644 319
- GB-A- 2 117 817
- US-A- 4 072 018

## Beschreibung

Die Erfindung betrifft ein Verfahren zum Beseitigen von Abraum beim Bau von Tunneln, bei welchem der anfallende Abraum aus dem Tunnel heraus abgepumpt wird.

Die Beseitigung des Abraums mittels Fahrzeugen hat sich wegen des zeitraubenden Beladens von Fördergeräten und der damit verbundenen Gefahr der Staubentwicklung in vielen Fällen als nachteilig erwiesen. Besondere Schwierigkeiten bereitet die Schotterung, wenn der Abraum nicht auf einer im wesentlichen waagerechten Sohle weggefahren werden kann.

Es ist daher bereits vorgeschlagen worden, den beim Tunnelbau anfallenden Abraum mit Hilfe einer Pumpe aus dem Tunnel herauszufördern (DE-A- 31 25 644). Der Abtransport des Abraums im Pumpverfahren kann andererseits aus wirtschaftlichen Gründen nicht über beliebig lange Strecken erfolgen. Abgesehen davon muß auch dort der außerhalb des Tunnels zunächst auf Halden geschüttete Abraum auf Kraftfahrzeuge verladen und abtransportiert werden.

Der Erfindung liegt daher die Aufgabe zugrunde, ein Verfahren zu entwickeln, mit welchem auch beim Bau sehr langer Tunnel, insbesondere bei der Untertunnelung von Wasserläufen, Meeresarmen und dergleichen, der Abraum auf wirtschaftliche Weise und ohne Veränderung der tunnelnahen Landschaft unmittelbar beseitigt werden kann.

Zur Lösung dieser Aufgabe werden die im Patentanspruch 1 angegebenen Merkmale vorgeschlagen. Weitere vorteilhafte Ausgestaltungen und Weiterbildungen des Erfindungsgedankens ergeben sich aus den abhängigen Ansprüchen.

Die Erfindung geht von dem Gedanken aus, daß bei einer Förderung des Abraums durch eine die Tunnelwand bzw. Tunnelschale im wesentlichen radial durchdringende Bohrung und gegebenenfalls mindestens einen in das den Tunnel umgebende Erdreich gebohrten Kanal nur relativ kurze Transportstrecken für die Beseitigung des Abraums überwunden werden müssen. Hierfür werden vorteilhafterweise Dickstoffpumpen eingesetzt, die den mit einer Flüssigkeit, wie Wasser, zu einem pastösen, pumpfähigen Brei vermischten Abraum vom Entstehungsort aus unter Druck zur Beseitigungsstelle fördern. Endet die Pumpdruckleitung unter der Erdoberfläche, so bildet sich bei zunehmender Förderung ein sich erweiternder, mit Abraum gefüllter linsenförmiger Bereich. Der Abraum muß hierbei unter Aufwendung eines mindestens dem Erddruck an der Austrittsstelle des Kanals bzw. der Pumpdruckleitung entsprechenden Druck unter Ausübung einer Verformungs- und/oder Verdrängungsarbeit in das Erdreich gefördert werden.

Erfahrungsgemäß genügt es, bei unter der Erdoberfläche ausmündenden Abraumkanälen zunächst einen im wesentlichen dem Erddruck entsprechenden Flüssigkeitsdruck auszuüben, um Spalte und Hohlräume zu schaffen, in die anschließend der Abraum unter weiterer Verformung und Anhebung des Erdreichs unter Druck nachgefördert werden kann.

Bei Tunneln, deren Decke nur wenig unterhalb eines Gewässers verläuft, werden die Abraumkanäle vorteilhafterweise horizontal aus dem Tunnel herausgeführt. Auf diese Weise wird der Abraum in Zonen gefördert, von denen kein Druck auf die Tunnelwandung ausgeübt wird und aus denen der Abraum auch nicht zurückfließen kann bzw. ein Zurückfließen leicht verhindert werden kann. Zweckmäßig mündet der Kanal in einen trockenen Gesteinsbereich, weil dadurch das Einbringen der Bohrung erleichtert und ein Wassereinbruch vom darüberliegenden Gewässer vermieden wird.

Um zu vermeiden, daß der Abraumdruck auf die neu gebaute Tunnelröhre einwirkt und diese evtl. zerdrückt, wird gemäß der Erfindung vorgeschlagen, daß wenigstens der erste, an die Tunnelröhre anschließende Teil der Kanalbohrung mit Stahlrohren ausgekleidet wird. Außerdem wird hierdurch erreicht, daß die Bohrung beim Zurückziehen des den Kanal einbringenden Bohrers nicht zusammenstürzen kann. Grundsätzlich ist es sogar möglich, den Abraum durch die radiale Bohrung hindurch in die unmittelbare Umgebung des Tunnels zu pumpen, wenn dafür gesorgt wird, daß die Tunnelwand zeitweilig oder dauerhaft so verstärkt oder versteift wird, daß der Abraumdruck aufgenommen werden kann.

Bei Unterwassertunneln kann der Förderkanal auch bis zum Gewässergrund hochgetrieben werden, um den Abraum auf den Gewässergrund, beispielsweise den Meeresgrund, fördern zu können. Grundsätzlich ist es möglich, den Abraum auch durch ein bis an die Oberfläche eines oberhalb des Tunnels befindlichen Gewässers erstreckendes Rohr zu fördern, über das der Abraum in Wasserfahrzeuge verladen und mit diesen abtransportiert werden kann.

Im folgenden wird das erfindungsgemäße Verfahren anhand der in der Zeichnung dargestellten Ausfuhrungsbeispiele näher erläutert. Es zeigen
Fig. 1 einen Schnitt durch ein Unterwasser-Tunnelbauwerk mit Abraumbeseitigung ins Erdreich;
Fig. 2 einen Schnitt durch ein Unterwasser-Tunnelbauwerk mit Abraumbeseitigung auf den Gewässergrund.

Das in den Figuren 1 und 2 dargestellte Tunnelbauwerk 1 wird etwa 50 bis 100 m unter dem Grund 2 eines Gewässers 3, beispielsweise unter dem Meeresboden, vorgetrieben. Der Tunnelvortrieb erfolgt mit Hilfe einer geschlossenen Tunnelvortriebsmaschine 10, in deren Innenraum 12 der durch das Abbauwerkzeug 14 von der Ortsbrust 16 des Tunnels 1 abgefräste Abraum aufgefangen und über eine Förderschnecke 20 einem Mischbehälter 22 zur intensiven Durchmischung mit Wasser zugeleitet wird. Die dabei entstehende körnig-pastöse Abraummasse gelangt zu einer Hochdruck-Dickstoffpumpe 24, mit der sie unter Druck in eine Rohrleitung 26, 28, 30 gefördert wird. Die über ein Scherenrohr 32 an die Dickstoffpumpe 24 angeschlossene Rohrleitung ist in einem ersten Abschnitt 26 ein Stück weit längs des bereits fertiggestellten Tunnels 1 verlegt. Am Ende dieses Rohrabschnitts 26, der bis zu etwa 2000 m lang sein kann, ist die Rohrleitung über eine kurze Krümmerstrecke 28, in deren Bereich sich zwei Absperrschieber 36, 38 befinden, durch eine senkrecht durch die Tunnelwand 40 verlaufende Bohrung 42 hindurchgeführt. Dort schließt sich ein weiterer Rohrleitungsabschnitt 30 an, der durch einen in das tunnelnahe Erdreich 44 eingebrachten Bohrkanal 46 hindurchgreift.

Im Falle des in Fig. 1 gezeigten Ausführungsbeispiels endet der Bohrkanal 46 mit dem Rohrleitungsabschnitt 30 innerhalb des Erdreichs 44, während er im Falle der Fig. 2 bis zum Gewässergrund 2 reicht.

Wird nun die pastöse Abraummasse unter einem Druck von etwa 50 bis 80 bar durch die Rohrleitung 26,28,30 gepumpt, so bildet sich bei der in Fig. 1 gezeigten Methode ein allmählich größer werdender, mit Abraummasse gefüllter linsenförmiger Raum 48 im Erdreich 44, während die darüber befindlichen Erdmassen 50 entsprechend angehoben werden. Im Falle der Methode nach Fig. 2 breitet sich die Abraummasse unter Bildung eines kraterförmigen Abraumhügels 52 auf dem Gewässergrund 2 rund um die Austrittsstelle 54 des Rohrleitungsabschnitts 30 aus. Bei einem längeren Tunnel 1 werden im Zuge des Tunnelvortriebs je nach den Bedingungen im umgebenden Erdreich 44 in Abständen von etwa 500 bis 2000 m weitere Bohrkanäle 46 für die Abraumbeseitigung senkrecht durch die Tunnelwand 40 ins Erdreich 44 eingebracht. Nach Beendigung der Abraumbeseitigung werden die Bohrkanäle 46 und die darin befindlichen Rohrleitungsabschnitte 30 sowie die Bohrungen 42 in der Tunnelwand 40 dauerhaft mit Zement oder Beton verschlossen.

Die Bohrkanäle 46 müssen nicht unbedingt senkrecht zur Erdoberfläche weisen, wie dies in den Figuren 1 und 2 der Übersichtlichkeit halber dargestellt ist. Auch schräge oder horizontale Bohrkanäle durch das Erdreich 44 sind möglich. Bevorzugt wird eine solche Bohrrichtung ausgewählt, in der in möglichst tunnelnahem Bereich trockene Gesteinsschichten zu finden sind, die sich zur Aufnahme der Abraummasse ohne die Gefahr eines Wassereinbruchs eignen.

## Patentansprüche

1. Verfahren zum Beseitigen von Abraum beim Bau von Tunneln, bei welchem der anfallende Abraum abgepumpt wird, **dadurch gekennzeichnet,** daß durch ein zuvor fertiggestelltes Stück der Tunnelwand oder der Tunnelschale eine druckdichte Bohrung hindurchgeführt wird und daß durch diese Bohrung der Abraum unter Druck aus dem Tunnel hinausgefördert wird.

2. Verfahren nach Anspruch 1, **dadurch gekennzeichnet,** daß der Abraum im Ansaugbereich einer Pumpe durch Zugabe von Flüssigkeit, insbesondere Wasser, in einen pastösen Zustand gebracht wird.

3. Verfahren nach Anspruch 1 oder 2, **dadurch gekennzeichnet,** daß der Abraum durch mindestens einen von der Tunnelbohrung aus in das benachbarte Erdreich gebohrten Kanal weggefördert wird.

4. Verfahren nach Anspruch 3, **dadurch gekennzeichnet,** daß der Abraum durch mindestens ein in dem Kanal verlegtes, vorzugsweise aus Stahl bestehendes Rohr gepumpt wird.

5. Verfahren nach einem der Ansprüche 1 bis 4, **dadurch gekennzeichnet,** daß der Abraum über einen im wesentlichen senkrechten Kanal in ein oberhalb des Tunnels befindliches Gewässer, z.B. auf den Meeresgrund, gefördert wird.

6. Verfahren nach einem der Ansprüche 1 bis 5, **dadurch gekennzeichnet,** daß der Abraum durch ein bis an die Oberfläche eines oberhalb des Tunnels befindlichen Gewässers erstreckendes Rohr gefördert wird.

7 Verfahren nach einem der Ansprüche 1 bis 4, **dadurch gekennzeichnet,** daß der Abraum in einen unter der Erdoberfläche befindlichen, vorzugsweise trockenen Gesteinsbereich gefördert wird.

8. Verfahren nach Anspruch 7, **dadurch gekennzeichnet,** daß der für die Abraumförderung bestimmte Kanal vom Tunnel aus im wesentlichen horizontal in den Gesteinsbereich hineingebohrt wird.

9. Verfahren nach Anspruch 7 oder 8, **dadurch gekennzeichnet,** daß der Abraum unter Aufwendung eines mindestens dem Erddruck an der Austrittsstelle des Kanals entsprechenden Druck unter Ausübung einer Verformungs- und/oder Verdrängungsarbeit in den Gesteinsbereich gefördert wird.

10. Verfahren nach einem der Ansprüche 7 bis 9, **dadurch gekennzeichnet,** daß eine Flüssigkeit, vorzugsweise Wasser, mit einem den Erddruck übersteigende Druck unter Ausübung einer Verformungs- und/oder Verdrängungsarbeit in den Gesteinsbereich gepumpt wird, und daß der Abraum anschließend dorthin nachgefördert wird.

11. Verfahren nach einem der Ansprüche 7 bis 10, **dadurch gekennzeichnet,** daß unter der Einwirkung des Abraumdrucks eine sich mit dem Abraum füllende Tasche im Erdreich gebildet wird.

12. Verfahren nach Anspruch 1 oder 2, **dadurch gekennzeichnet,** daß der Abraum durch die radiale Bohrung in der Tunnelwand in die unmittelbare Umgebung des Tunnels gepumpt wird und daß die Tunnelwand im betreffenden Bereich zur Aufnahme des Abraumdruckes zeitweilig oder dauerhaft verstärkt oder auf der Innenseite versteift wird.

## Claims

1. Process for discharging spoils during a tunnel construction in which the accumulating spoils are pumped out, **characterised in that** a pressure-tight bore is taken through a previously completed piece of tunnel wall or through the tunnel shell, and that the spoils is discharged under pressure from the tunnel through this bore.

2. Process according to claim 1, **characterised in that** the spoils is turned into a paste-like substance in the suction area of a pump by the addition of a liquid, in particular water.

3. Process according to claim 1 or 2, **characterised in that** the spoils are removed via at least one channel which has been bored from the tunnel bore into the adjacent earth.

4. Process according to claim 3, **characterised in that** the spoils is pumped through at least one pipe, which has been laid in the channel and which is preferred to be of steel.

5. Process according to one of claims 1 to 4, **characterised in that** the spoils is conveyed via a substantially vertical channel into a water course above the tunnel, for example onto the bottom of the sea.

6. Process according to one of claims 1 to 5, **characterised in that** the spoils is conveyed through a pipe which extends up to the surface of a water course above the tunnel.

7. Process according to one of claims 1 to 4, **characterised in that** the spoils is conveyed into a preferably dry stony area located below the earth's surface.

8. Process according to claim 7, **characterised in that** the channel, which is intended for conveying of spoils, is bored substantially horizontally from the tunnel into the stony area.

9. Process according to claim 7 or 8, **characterised in that** the spoils is conveyed into the stony area under a pressure which corresponds at least to the earth pressure at the exit location of the channel and whilst performing a deforming and/or displacement process.

10. Process according to one of claims 7 to 9, **characterised in that** a liquid, preferably water, is pumped at a pressure above that of the earth into the stony area whilst performing a deforming and/or displacement process, and that the spoils is subsequently conveyed thereto.

11. Process according to one of claims 7 to 10, **characterised in that** a pocket, which is filled with spoils, is formed in the earth under the effect of the spoils pressure.

12. Process according to claim 1 or 2, **characterised in that** the spoils is pumped through the radial bore in the tunnel wall into the immediate vicinity of the tunnel, and that the tunnel wall is temporarily and permanently reinforced or stiffened on the inside in the respective area for receiving the spoils pressure.

## Revendications

1. Procédé d'évacuation de déblais lors de la construction de tunnels, par lequel les déblais produits sont évacués par pompage, **caractérisé** **en ce** qu'un forage étanche à la pression est réalisé de façon à traverser une section de la paroi et respectivement du coffrage du tunnel achevée préalablement, et que les déblais sont évacués sous pression du tunnel par l'intermédiaire dudit forage.

2. Procédé selon la revendication 1, caractérisé en ce que, dans la zone d'aspiration d'une pompe, les déblais sont transformés, par addition de liquide, en particulier d'eau, en une masse pâteuse.

3. Procédé selon l'une des revendications 1 ou 2, caractérisé en ce que les déblais sont évacués par au moins un canal foré à partir de la section du tunnel dans la terre environnante.

4. Procédé selon la revendication 3, caractérisé en ce que les déblais sont pompés au travers d'au moins un tube posé dans le canal et réalisé de préférence en acier.

5. Procédé selon l'une des revendications 1 à 4, caractérisé en ce que les déblais sont évacués, par l'intermédiaire d'un canal sensiblement vertical, dans des eaux situées au-dessus du tunnel, par exemple sur le fond de la mer.

6. Procédé selon l'une des revendications 1 à 5, caractérisé en ce que les déblais sont évacués par un tube qui s'étend jusqu'à la surface des eaux situées au-dessus du tunnel.

7. Procédé selon l'une des revendications 1 à 4, caractérisé en ce que les déblais sont évacués dans une zone de roches, de préférence sèche, située en dessous de la surface.

8. Procédé selon la revendication 7, caractérisé en ce que, à partir du tunnel, le canal destiné à l'évacuation des déblais est percé sensiblement horizontalement dans la zone rocheuse.

9. Procédé selon l'une des revendications 7 ou 8, caractérisé en ce que les déblais sont évacués dans la zone rocheuse par application d'une pression correspondant au moins à la pression de la terre à la sortie du canal, avec exécution d'un travail de déformation et/ou de déplacement.

10. Procédé selon l'une des revendications 7 à 9, caractérisé en ce qu'un liquide, de préférence de l'eau, est pompé dans la zone rocheuse sous une pression supérieure à la pression de la terre, avec exécution d'un travail de déformation et/ou de déplacement, et que les déblais sont ensuite amenés dans cette zone.

11. Procédé selon l'une des revendications 7 à 10, caractérisé en ce que, sous l'effet de la pression exercée par les déblais, une poche se remplissant de déblais est formée dans la terre.

12. Procédé selon l'une des revendications 1 ou 2, caractérisé en ce que les déblais sont pompés, par le forage radial dans la paroi du tunnel, dans la région située à proximité immédiate du tunnel, et que dans la région considérée, la paroi du tunnel est consolidée temporairement ou durablement ou renforcée sur la face intérieure pour absorber la pression des déblais.
